# EUROPÄISCHE PATENTANMELDUNG

(11) **EP 4 702 886 A1**
(43) Veröffentlichungstag der Anmeldung: **04.03.2026**
(21) Anmeldenummer: 25198301.1
(22) Anmeldetag: 27.08.2025
(51) Int. Cl.: A47G 19/22, B65D 85/73

(54) **BEHÄLTER FÜR EINE KOHLENSTOFFDIOXID ENTHALTENDE FLÜSSIGKEIT UND VERFAHREN ZU SEINER HERSTELLUNG**

(30) Priorität: 28.08.2024 DE 102024124602
(71) Anmelder: Rastal GmbH & Co. KG, 56203 Höhr-Grenzhausen (DE)
(72) Erfinder: Kehrein, Carsten, 56070 Koblenz (DE)
(74) Vertreter: WSL Patentanwälte Partnerschaft mbB

(57) **Zusammenfassung**

Die vorliegende Erfindung betrifft einen Behälter (1) für eine Kohlenstoffdioxid enthaltende Flüssigkeit (2), wobei der Behälter (1) eine Standfläche (7), eine Seitenwand (8) mit einer Außenfläche (10) und einer Innenfläche (11), einen Boden (9), ein Behältervolumen (15) zum Aufnehmen der Flüssigkeit, wobei die Innenfläche (11) der Seitenwand (8) und der Boden (9) das Behältervolumen (15) begrenzen und wobei die Seitenwand (8) zumindest abschnittsweise transparent ist, so dass ein Betrachter durch die Seitenwand (8) in das Behältervolumen (15) hineinblicken kann, und ein auf der Außenfläche (10) der Seitenwand (8) angeordnetes ein Dekorelement (5) aufweist. Gemeinsam ist bekannten Dekorelementen auf Behältern, dass sie statisch sind und bei einem Betrachter keine bewegten Eindrücke hinterlassen. Demgegenüber ist es die Aufgabe der vorliegenden Erfindung, einen Behälter für eine Kohlenstoffdioxid enthaltende Flüssigkeit bereitzustellen, bei dem der Betrachter den Eindruck einer bewegten oder animierten Dekoration erhält. Zur Lösung dieser Aufgabe wird erfindungsgemäß vorgeschlagen, dass an der Innenfläche (11) der Seitenwand (8) ein Moussierelement (4) vorgesehen ist.

## Beschreibung

Die vorliegende Erfindung betrifft einen Behälter für eine Kohlenstoffdioxid enthaltende Flüssigkeit, wobei der Behälter eine Standfläche, eine Seitenwand mit einer Außenfläche und einer Innenfläche, einen Boden, ein Behältervolumen zum Aufnehmen der Flüssigkeit, wobei die Innenfläche der Seitenwand und der Boden das Behältervolumen begrenzen, wobei die Seitenwand zumindest abschnittsweise transparent ist, sodass ein Betrachter durch die Seitenwand in das Behältervolumen hineinblicken kann, und ein auf der Außenfläche der Seitenwand angeordnetes Dekorelement aufweist.

Darüber hinaus betrifft die vorliegende Erfindung ein Verfahren zum Herstellen eines Behälters für eine Kohlenstoffdioxid enthaltende Flüssigkeit mit den Schritten: Bereitstellen des Behälters, wobei der Behälter eine Standfläche, eine Seitenwand mit einer Außenfläche und einer Innenfläche, einen Boden und ein Behältervolumen zum Aufnehmen der Flüssigkeit aufweist, und wobei die Innenfläche der Seitenwand und der Boden das Behältervolumen begrenzen und wobei die Seitenwand zumindest abschnittsweise transparent ist, sodass ein Betrachter durch die Seitenwand in das Behältervolumen hineinblicken kann, und Ausbilden eines Dekorelements auf der Außenfläche der Seitenwand.

Derartige Behälter, insbesondere Trinkgläser und Getränkeflaschen, für Kohlenstoffdioxid enthaltende Flüssigkeiten sind in mannigfaltigen Varianten aus dem Stand der Technik bekannt.

Dem Dekorelement sind im Hinblick auf Farbe und Gestaltung kaum Grenzen gesetzt. Bekannt sind beispielsweise Dekorelemente in Form von Marken, Logos, aber auch rein dekorative und gestalterische Elemente.

Gemeinsam ist den Dekorelementen aus dem Stand der Technik, dass sie statisch sind und bei einem Betrachter keine bewegten Eindrücke hinterlassen.

Demgegenüber ist es die Aufgabe der vorliegenden Erfindung, einen Behälter für eine Kohlenstoffdioxid enthaltende Flüssigkeit bereitzustellen, bei dem der Betrachter den Eindruck einer bewegten oder animierten Dekoration erhält.

Diese Aufgabe wird erfindungsgemäß durch einen Behälter mit den Merkmalen des Anspruchs 1 gelöst. Zur Lösung der Aufgabe weist der Behälter der eingangs genannten Art an der Innenfläche der Seitenwand ein Moussierelement auf.

Unter Moussieren versteht man das Aufsteigen von Kohlenstoffdioxid in Flüssigkeiten, die Kohlenstoffdioxid bzw. Kohlensäure enthalten, d.h. insbesondere Kohlenstoffdioxid oder Kohlensäure enthaltenden Getränken. Dabei wird der Begriff häufig für solche Flüssigkeiten verwendet, die einen vergleichsweise geringen Kohlenstoffdioxid- sieht bzw. Kohlensäuregehalt aufweisen, wie z.B. Weißwein oder Sekt. Im Sinne der vorliegenden Anmeldung wird Moussieren aber auch für das Sprudeln von Flüssigkeiten mit einem höheren Gehalt an Kohlenstoffdioxid oder Kohlensäure, wie z.B. Mineralwasser oder Bier, verwendet.

Es ist die der vorliegenden Erfindung zugrunde liegende Idee, durch Anordnen eines Moussierelements auf der Innenfläche der Seitenwand gezielt das Ausgasen und das Aufsteigen von Kohlenstoffdioxid in Form einer oder mehrerer Blasen zu stimulieren. So wird der Dekoration bei der Benutzung des Behälters ein zusätzliches, bewegtes Element, nämlich die vom Betrachter ebenfalls wahrgenommene Blase oder Mehrzahl von Blasen, hinzugefügt. Um den bewegten Gesamteindruck zu erzeugen, ist es wesentlich, dass das Dekorelement auf der Außenfläche der Seitenwand und das Moussierelement auf der Innenfläche der Seitenwand vorgesehen sind.

Eine Variante eines Moussierelements ist als Moussierpunkt bei hochwertigen Sekt- und Champagnergläsern bekannt. Dort bringt man eine Diskontinuität auf der Innenfläche des Bodens eines solchen Glases, insbesondere auf der Symmetrieachse des Glases, ein. Auf diese Weise wird verhindert, dass ein Schaumwein im Glas schal erscheint. Demgegenüber wird erfindungsgemäß das Ausgasen und Aufperlen auf die Innenfläche der Seitenwand verlagert und in inhaltlichen Zusammenhang mit dem Dekorelement auf der Außenfläche der Seitenwand gebracht.

Das Moussierelement ist derart ausgestaltet, dass dann wenn die Flüssigkeit in das Behältervolumen eingefüllt ist, sich an dem Moussierelement das Kohlenstoffdioxid zu einer Blase bzw. einer Mehrzahl von Blasen entwickeln kann und ausgehend vom Moussierelement aufperlt.

Nach bisheriger Kenntnis ist es für das Ausgasen von Kohlenstoffdioxid aus einer Flüssigkeit an einem Moussierelement von Vorteil, wenn das Moussierelement eine Diskontinuität an der Innenfläche der Seitenwand ausbildet.

Daher ist in einer Ausführungsform der Erfindung das Moussierelement als ein Vorsprung oder als eine Vertiefung der Innenfläche ausgebildet.

In einer Ausführungsform weist das Moussierelement eine oder mehrere Kanten und Ecken auf. Dabei weist das Moussierelement vorzugsweise mindestens eine Ecke oder Kante einen Kantenwinkel von 135 Grad oder weniger auf.

Überraschenderweise ist die Bildung und das Aufperlen von Gasblasen dann ausgeprägt, wenn das Moussierelement mit einem trennenden Fertigungsverfahren auf der Innenfläche der Seitenwand des ansonsten fertig geformten Behälters hergestellt wird. Dabei ist das trennende Fertigungsverfahren in einer Ausführungsform ein Spanen mit geometrisch unbestimmter Schneide, z.B. Schleifen, Bürsten, oder aber ein Gravieren mit einem mechanischen Stichel oder mit elektromagnetischer Strahlung (insbesondere mit einem Laser). Auf diese Weise wird das Moussierelement als Abschnitt der Innenfläche mit einer aufgerauten Oberfläche bereitgestellt.

Als Alternative zu einem Aufrauen der Innenfläche kann eine Beschichtung auf die Innenfläche aufgebracht werden, um einen Vorsprung oder eine Vielzahl von Vorsprüngen auszubilden. In einer Ausführungsform ist das Moussierelement als eine Beschichtung auf der Innenfläche der Seitenwand mit einer keramischen Farbe ausgebildet. Solche keramischen Farben weisen eine große Oberflächenrauheit auf, welche das Bilden und Aufperlen von Gasblasen aus der Flüssigkeit fördert.

Es versteht sich, dass das Moussierelement bei einer typischen Füllhöhe der Flüssigkeit in dem Behälter unterhalb des Flüssigkeitsspiegel liegt.

In einer Ausführungsform der Erfindung weist der Behälter einen Füllstrich auf der Außenfläche der Seitenwand auf. In einer Ausführungsform der Erfindung ist dabei das Moussierelement unterhalb des Füllstrichs angeordnet. Dabei bedeutet unterhalb des Füllstrichs in einer Richtung von dem Füllstrich zu der Standfläche hin.

In einer Ausführungsform der Erfindung ist das Moussierelement oberhalb des tiefsten Punkts des Behältervolumens angeordnet. Der tiefste Punkt des Behältervolumens wird in einer Ausführungsform bestimmt als der Punkt oder die Mehrzahl von Punkten auf der Innenfläche des Behälters, der in einer Richtung senkrecht zur Standfläche gemessen den kleinsten Abstand von der Standfläche aufweist.

In einer Ausführungsform der Erfindung weist der Behälter eine Behälteröffnung auf, wobei das Behältervolumen eine Höhe aufweist, wobei die Höhe in einer Richtung senkrecht zu der Standfläche des Behälters zwischen dem tiefsten Punkt des Behältervolumens und der Behälteröffnung gemessen ist. In einer Ausführungsform der Erfindung beträgt der Abstand des Moussierelements von dem tiefsten Punkt des Behältervolumens gemessen in der Richtung senkrecht zu der Standfläche des Behälters mindestens 5 %, vorzugsweise mindestens 10 % und besonders bevorzugt mindestens 20 % der Höhe des Behältervolumens.

In einer weiteren Ausführungsform der Erfindung beträgt der Abstand des Moussierelements von dem tiefsten Punkt des Behältervolumens gemessen in der Richtung senkrecht zu der Standfläche des Behälters mindestens 10 Millimeter, vorzugsweise mindestens 20 Millimeter und besonders bevorzugt mindestens 30 Millimeter.

Unter einem Behälter wird ein Gebrauchsgegenstand verstanden, welcher zur Aufbewahrung einer Flüssigkeit geeignet ist. Insbesondere fallen unter diesen Oberbegriff Trinkgefäße. Unter einem Trinkgefäß im Sinne der vorliegenden Erfindung wird ein Trinkgefäß unabhängig von der Wahl seines Materials verstanden. Bevorzugt ist jedoch ein Trinkgefäß aus Glas. Trinkgefäße im Sinne der vorliegenden Anmeldung umfassen Becher, Henkelartikel, wie Seidel, Tassen und Pitcher, Stielgefäße, aber auch Flaschen bzw. Trinkflaschen.

Eine Kohlenstoffdioxid enthaltende Flüssigkeit ist in einer Ausführungsform ein Kohlenstoffdioxid enthaltendes bzw. kohlensäurehaltiges Getränk, beispielsweise Schaumwein (z.B. Champagner, Sekt oder Prosecco), Bier, Mineralwasser oder Limonade.

Der vorteilhafte gestalterische Effekt lässt sich grundsätzlich mit allen Kohlenstoffdioxid enthaltenden Getränken erzielen. Allerdings hat sich herausgestellt, dass sich das Ausbilden und Aufsteigen der Blasen (auch als Perlage bezeichnet) insbesondere bei Schaumwein und Bier oder allgemein bei Getränken, bei denen die Kohlensäure in dem Getränk durch Gärung oder Fermentation gebildet und nicht gesondert zugesetzt wird, besonders ausgeprägt mit einem Moussierelement beeinflussen lässt.

Daher ist in einer Ausführungsform das Kohlenstoffdioxid enthaltenden Getränk vorzugsweise ein Schaumwein oder ein Bier.

Die Standfläche bezeichnet diejenige Außenfläche des Behälters, auf der dieser im normalen Gebrauch abgestellt wird. Die Standfläche definiert die normale Betrachtungssituation und bildet daher für das Dekorelement und das Moussierelement, d.h. für die Dekoration, eine wichtigen Bezugsgröße. Auch eine ringförmige Kontaktfläche zwischen Behälter und einer Abstellfläche, wie z.B. einer Tischplatte, wird als Standfläche bezeichnet.

Der Boden eines Behälters umfasst regelmäßig den tiefsten Punkt des Behältervolumens.

In einer Ausführungsform der Erfindung zählen zum Boden allenfalls die das Behältervolumen definierenden Innenflächen bis zu einem Abstand von 5 mm vom tiefsten Punkt. Dabei ist er Abstand gemessen in einer Richtung senkrecht zu der Standfläche.

In einer Ausführungsform der Erfindung sind das Dekorelement und das Moussierelement derart ausgestaltet und angeordnet, dass dann, wenn die Flüssigkeit in das Behältervolumen eingefüllt ist, dass Dekorelement und eine von dem Moussierelement aufperlende Blase des Kohlenstoffdioxids von dem Betrachter als eine teilweise bewegte grafische Gestaltung wahrnehmbar sind. Mit anderen Worten ausgedrückt stehen das Dekorelement und das Moussierelement in einer Ausführungsform in einer logisch inhaltlichen Beziehung zueinander.

In einer Ausführungsform der Erfindung sind das Dekorelement und das Moussierelement auf einander gegenüberliegenden Innenflächen und Außenflächen desselben Abschnitts der Seitenwand angeordnet.

In einer Ausführungsform der Erfindung weist der Behälter eine Rotationssymmetrie um eine senkrecht zu der Standfläche ausgerichtete Symmetrieachse auf. In einer solchen Ausführungsform sind vorzugsweise das Dekorelement und das Moussierelement in Umfangsrichtung um maximal 180 Grad voneinander beabstandet. Vorzugsweise beträgt in einer solchen Ausführungsform der maximale Abstand zwischen dem Dekorelement und dem Moussierelement in Umfangsrichtung 90 Grad oder weniger.

In einer Ausführungsform der Erfindung sind das Dekorelement und das Moussierelement derart angeordnet, dass dann, wenn die Flüssigkeit in das Behältervolumen eingefüllt ist, das Dekorelement und eine von dem Moussierelement aufperlende Blase des Kohlenstoffdioxids von dem Betrachter gleichzeitig beobachtbar sind.

In einer Ausführungsform der Erfindung sind das Dekorelement und das Moussierelement derart angeordnet, dass das Dekorelement das Moussierelement verdeckt. Mit anderen Worten ausgedrückt liegen das Dekorelement und das Moussierelement in einer solchen Ausführungsform in der Umfangsrichtung Im Wesentlichen an der gleichen Position.

Eine solche Überdeckung des Moussierelements durch das Dekorelement hat den Vorteil, dass das Moussierelement vom Betrachter nicht als Verunreinigung des Behälters auf der Innenfläche wahrgenommen werden kann.

Es hat sich gezeigt, dass eine Mehrzahl von Moussierelementen auf der Innenfläche der Seitenwand insbesondere auch dann nicht als Verunreinigung wahrgenommen werden, wenn die Moussierelemente selbst geordnet und regelmäßig oder in Form eines Dekors angeordnet sind.

In einer Ausführungsform der Erfindung weist der Behälter eine Behälteröffnung auf. In einer Ausführungsform, bei der der Behälter ein Trinkglas ist, definiert der Trinkrand die Behälteröffnung.

Es hat sich herausgestellt, dass der gestalterische Eindruck, der sich aus dem Wechselspiel des Dekorelements und der oder den an dem Moussierelement entstehenden und von dort aufperlenden Blasen auch von der Form des Behälters oberhalb des Moussierelement abhängt.

Ein für den Betrachter ein gut wahrnehmbarer, in der Geschwindigkeit des Aufsteigens der Gasblasen anpassbarer Eindruck für den Betrachter ist erzeugbar, wenn die Gasblasen beim Aufsteigen an der Innenfläche der Seitenwand entlangstreichen.

Daher ist in einer Ausführungsform der Erfindung das Moussierelement derart angeordnet, dass sich die Innenfläche der Seitenwand ausgehend von dem Moussierelement in Richtung der Behälteröffnung in radialer Richtung nach innen erstreckt. Auf diese Weise perlen an dem Moussierelement entstehende Gasblasen an der Innenfläche der Seitenwand entlang in Richtung der Behälteröffnung.

Ein ähnlich guter Effekt lässt sich erzielen, wenn sich die Innenfläche der Seitenwand ausgehend von dem Moussierelement in Richtung der Behälteröffnung parallel zu einer sich senkrecht zu der Standfläche erstreckenden Geraden erstreckt. Dies ist beispielsweise bei einem zylindrischen Trinkgefäß der Fall.

In einer Ausführungsform der Erfindung weist die Behälteröffnung eine maximale Öffnungsweite auf. In einer Ausführungsform, in der die Behälteröffnung kreisförmig ist, ist die maximale Öffnungsweite gleich dem Durchmesser der Behälteröffnung. In einer Ausführungsform der Erfindung ist der radiale Abstand des Moussierelements von der Symmetrieachse mindestens 5 % größer als die maximale Öffnungsweite, vorzugsweise mindestens 10 % größer als die maximale Öffnungsweite und besonders bevorzugt mindestens 15 % größer als die maximale Öffnungsweite.

In einer Ausführungsform der Erfindung weist das Moussierelement eine Vertiefung mit einer Tiefe von mindestens 20 µm, vorzugsweise von mindestens 50 µm auf. In einer Ausführungsform beträgt die maximale Tiefe der Vertiefung 100 Mikrometer oder weniger.

In einer Ausführungsform der Erfindung umfasst das Dekorelement mindestens eine Schicht aus einer Druckfarbe, vorzugsweise einer Siebdruckfarbe, einer Tampondruckfarbe oder aus einem gedruckten Transferbild, auf.

In einer Ausführungsform der Erfindung ist auf der Innenfläche der Seitenwand eine Mehrzahl von Moussierelementen vorgesehen. Diese Mehrzahl von Moussierelementen lässt verteilt auf der Innenfläche der Seitenwand und abgestimmt auf das Dekorelement auf der Außenfläche der Seitenwand anordnen.

Gemäß der vorliegenden Erfindung ist ferner eine Kombination aus einem Behälter, so wie er in Ausführungsformen davon zuvor beschrieben wurde und einer Ultraschalleinrichtung vorgesehen, wobei die Ultraschalleinrichtung derart angeordnet ist, dass die Ultraschalleinrichtung Ultraschall in den Boden oder die Seitenwand des Behälters einkoppelt. Auf diese Weise kann die Blasenerzeugung und das Aufperlen intensiviert werden. In einer Ausführungsform der Erfindung ist die Ultraschalleinrichtung in einem Behälteruntersetzer vorgesehen, insbesondere in einem Untersetzer oder einem Bierdeckel, integriert.

Die zuvor genannte Aufgabe wird zudem auch durch ein Verfahren gemäß dem darauf gerichteten unabhängigen Anspruch gelöst. Zur Lösung der Aufgabe weist das Verfahren der eingangs genannten Art erfindungsgemäß weiterhin den Schritt auf: Ausbilden eines Moussierelements an der Innenfläche der Seitenwand.

In einer Ausführungsform der Erfindung umfasst das Ausbilden des Dekorelements ein Bedrucken der Außenfläche, vorzugsweise mit einem Siebdruckverfahren oder einem Tampondruckverfahren, oder ein Übertragen des Dekorelements in Form eines gedruckten Transferbilds.

Unter Bedrucken der Außenfläche der Seitenwand mit dem Dekorelement wird ein direktes Bedrucken auf die Außenfläche des Behälters verstanden. Bei diesem Bedrucken wird die Druckfarbe jeweils von einer Bedruckvorrichtung, insbesondere einer Druckmaschine, wie z.B. einer Siebdruckmaschine, auf die Außenfläche aufgetragen.

Wird zum Ausbilden des Dekorelements ein Übertragen eines Transferbilds gewählt, so wird in einer Ausführungsform zunächst das gewünschte Dekor auf ein Trägerpapier gedruckt. Anschließend wird das gedruckte Dekorelement nach Art eines Aufklebers oder Abziehbilds auf den Behälter appliziert. Anschließend wird das applizierte Transferbild ausgehärtet, beispielsweise durch Wärmezufuhr (Tempern) oder durch Bestrahlen mit UV-Licht.

In einer Ausführungsform der Erfindung ist das Transferbild mit einem organischen Farbsystem bedruckt.

In einer Ausführungsform der Erfindung umfasst das Ausbilden des Moussierelements ein Bearbeiten der Innenfläche der Seitenwand mit einem trennenden Fertigungsverfahren, d.h. durch Materialabtrag. Das trennende Fertigungsverfahren ist in einer Ausführungsform ausgewählt aus einer Gruppe bestehend aus
- einem Spanen mit geometrisch unbestimmter Schneide, z.B. Schleifen, Bürsten,
- einem Strahlen mit einem Partikelstrahl, z.B. einem Sandstrahl,
- einem Bestrahlen mit elektromagnetischer Strahlung (insbesondere mit einem Laser) und
- einem Gravieren, vorzugsweise mit einem mechanischen Stichel, insbesondere mit einem Gravierroboter,
oder einer Kombination davon.

Wird das Moussierelement durch das Abtragen von Material von der Innenwand hergestellt, so entsteht ein rauer, kantiger Oberflächenabschnitt, welcher das Moussierelement bildet.

Als Alternative zu einem Abtragen von Material von der Innenfläche umfasst das Ausbilden des Moussierelements in einer Ausführungsform ein Aufbringen einer Beschichtung auf die Innenfläche.

Es versteht sich, dass ein Aufbringen einer Beschichtung auf die Innenfläche einen Vorsprung an der Innenfläche erzeugt. In einer Ausführungsform der Erfindung wird eine lebensmittelechte Druckfarbe oder Beschichtung auf die Innenfläche aufgebracht.

In einer Ausführungsform ist das Moussierelement als eine Beschichtung mit einer keramischen Farbe auf der Innenfläche der Seitenwand aufgebracht. Solche keramischen Farben weisen eine große Oberflächenrauheit auf, welche das Bilden und Aufperlen von Gasblasen aus der Flüssigkeit fördert.

In einer Ausführungsform der Erfindung umfasst das Ausbilden des Moussierelements ein Übertragen des Moussierelements in Form eines gedruckten Transferbilds auf die Innenfläche.

Wird zum Ausbilden des Moussierelements ein Übertragen eines Transferbilds gewählt, so wird in einer Ausführungsform zunächst die gewünschte Anordnung des oder Moussierelemente auf ein Trägerpapier gedruckt. Anschließend wird das gedruckte Moussierelement nach Art eines Aufklebers oder Abziehbilds auf der Innenfläche der Seitenwand appliziert. Anschließend wird das applizierte Transferbild ausgehärtet, beispielsweise durch Wärmezufuhr (Tempern) oder durch Bestrahlen mit UV-Licht.

In einer Ausführungsform der Erfindung ist das Transferbild mit einem organischen Farbsystem bedruckt.

Die Erfindung beruht auf einem gestalterischen Gesamteindruck aus dem Dekorelement und den im Betrieb des Behälters an dem Moussierelement erzeugten Gasblasen. Daher ist eine relative Positionierung des Dekorelements und des Moussierelements zueinander essenziell für das Realisieren der erfindungsgemäßen Vorteile. Die Abweichung der Relativposition zwischen Dekorelement und Moussierelement muss vergleichsweise klein sein. In einer Ausführungsform der Erfindung beträgt die Toleranz der relativen Positionen des Dekorelements und des Moussierelements ±1 mm oder weniger.

Es hat sich herausgestellt, dass es vorteilhaft ist, wenn das Ausbilden des Dekorelements zeitlich vor dem Ausbilden des Moussierelemente erfolgt. Bei dieser Reihenfolge wird das Dekorelement in einer Ausführungsform als Passer für das Bearbeiten der Innenfläche, bei dem das Moussierelement ausgebildet wird, verwendet. Insbesondere ist es in einer Ausführungsform möglich, das Ausbilden des Dekorelements und das Ausbilden des Moussierelements inline, d.h. in der gleichen Fertigungslinie, auszuführen.

In einer Ausführungsform der Erfindung erfolgt das Ausbilden des Moussierelements mithilfe eines Laserstrahls durch einen dem Moussierpunkt gegenüberliegenden Seitenwandabschnitt.

Weitere Vorteile, Merkmale und Anwendungsmöglichkeiten der vorliegenden Erfindung werden anhand der folgenden Beschreibung von Ausführungsformen und der dazugehörigen Figuren deutlich. In den Figuren sind gleiche Elemente mit identischen Bezugszeichen bezeichnet.
- Figur 1: ist eine schematische Seitenansicht eines Kelchglases gemäß einer ersten Ausführungsform der vorliegenden Erfindung mit einer Kohlestoffdioxid enthaltenden Flüssigkeit.
- Figur 2: ist eine weggebrochene schematische Seitenansicht des Kelchglases aus Figur 1 von der gegenüberliegenden Seite aus betrachtet.
- Figur 3: ist eine weggebrochene, schematische Seitenansicht eines Kelchglases gemäß einer zweiten Ausführungsform der vorliegenden Erfindung mit einer Kohlestoffdioxid enthaltenden Flüssigkeit.
- Figur 4: ist eine weggebrochene schematische Seitenansicht des Kelchglases aus Figur 3 von der gegenüberliegenden Seite aus betrachtet.
- Figur 5: ist eine weggebrochene, schematische Seitenansicht eines Kelchglases gemäß einer dritten Ausführungsform der vorliegenden Erfindung mit einer Kohlestoffdioxid enthaltenden Flüssigkeit.
- Figur 6: ist eine weggebrochene schematische Seitenansicht des Kelchglases aus Figur 5 von der gegenüberliegenden Seite aus betrachtet.
- Figur 7: ist eine weggebrochene, schematische Seitenansicht eines Kelchglases gemäß einer vierten Ausführungsform der vorliegenden Erfindung mit einer Kohlestoffdioxid enthaltenden Flüssigkeit.
- Figur 8: ist eine weggebrochene, schematische Seitenansicht des Kelchglases aus Figur 7 von der gegenüberliegenden Seite aus betrachtet.
- Figur 9: ist eine weggebrochene, schematische Seitenansicht eines Kelchglases gemäß einer fünften Ausführungsform der vorliegenden Erfindung mit einer Kohlestoffdioxid enthaltenden Flüssigkeit.
- Figur 10: ist eine weggebrochene, schematische Seitenansicht des Kelchglases aus Figur 9 von der gegenüberliegenden Seite aus betrachtet.

Die Figuren 1 bis 10 zeigen Varianten eines Kelchglases 1 als Behälter zum Aufnehmen einer kohlenstoffdioxidhaltiger Flüssigkeit in Form eines Schaumweins 2.

In den Figuren zeigt jeweils die mit einer ungeraden Ziffer bezeichnete Figur eine Ausführungsform des Glases 1 in einer schematischen Seitenansicht, so wie es einem Betrachter entgegentritt. Die mit einer ungeraden Ziffer bezeichneten Figuren zeigen das Glas 1 mit dem Schaumwein 2 befüllt, sodass ein Flüssigkeitsspiegel 3 des Schaumweins 2 sichtbar ist.

Die mit geraden Ziffern bezeichneten Figuren zeigen jeweils das gleiche Glas, wie die niederrangigere ungerade Figur, jedoch in einer Ansicht von der gegenüberliegenden Seite und ohne Schaumwein 2, sodass auch Moussierelemente 4 auf der jeweiligen Innenfläche 11 sichtbar sind.

Alle Figuren zeigen ein Glas des gleichen Typs mit identischen Abmessungen. In den gezeigten Ausführungsformen ist das Glas ein Kelchglas 1. Jedes der Gläser verfügt über einen Glasfuß 6, der an seiner Unterseite eine Standfläche 7 ausbildet. Auf dieser kreisringförmigen Standfläche 7 kann das Glas 1, wenn nicht daraus getrunken wird, abgestellt werden. Das gezeigte Kelchglas 1 weist eine Seitenwand 8 und einen Boden 9 auf. Die Seitenwand 8 weist naturgemäß eine Außenfläche 10 und eine Innenfläche 11 auf. Jedes der Gläser 1 verfügt neben einem Dekorelement 5 über ein Moussierelement 4 (Glas aus den Figuren 5 und 6) oder über eine Mehrzahl von Moussierelementen 4 (die Gläser aus den übrigen Figuren).

Entscheidend für den Gesamteindruck, den ein Betrachter von dem jeweiligen Glas 1 erhält, ist das optische und gestalterische Zusammenspiel zwischen dem Dekorelement 5 und dem oder den Moussierelementen 4. Für den gestalterischen Eindruck kommt es insbesondere auf die relative Anordnung der Elemente 4, 5 zueinander an.

Zudem ist für den Eindruck, den Betrachter erhält auch wichtig, dass der Abstand A des Moussierelements 4 von einem tiefsten Punkt 14 des Behältervolumens 15 gemessen in einer Richtung senkrecht zu der Standfläche 7 des Behälters 1 ausreichend gewählt ist. In den Beispielen beträgt dieser Abstand A mindestens 50 Millimeter.

Das Dekorelement 5 und die Moussierelemente 4 sind derart auf der Außenfläche 10 bzw. der Innenfläche 11 der Seitenwand 8 angeordnet, dass für den Betrachter bei der Benutzung des Glases mit der kohlendioxidhaltigen Flüssigkeit 2 eine bewegte Dekoration 12 entsteht, die sich aus dem Dekorelement 5 und den an den Moussierelementen 4 entstehenden und von dort zum Flüssigkeitsspiegel 3 aufperlenden Gasblasen 13 zusammensetzt.

Bei allen gezeigten Gläsern sind die Dekorelemente 5 im Siebdruckverfahren auf die Außenfläche 10 der Seitenwand 8 aufgedruckt. Demgegenüber sind die Moussierelemente 4 als raue Vertiefungen in die Innenfläche 11 eingearbeitet.

In den gezeigten Beispielen sind die Moussierelement 4 mit einem Laserstrahl durch ablatieren von Glasmaterial von der Innenwand hergestellt worden, dass das jeweilige Moussierelement von einem rauen, kantigen Oberflächenabschnitt gebildet ist.

Der gestalterischen Gesamteindruck der Gläser bester aus dem Dekorelement 5 und den im Betrieb des Glases an den Moussierelementen erzeugten Gasblasen13. Aus diesem Grund ist eine relative Positionierung des jeweiligen Dekorelements 5 und der Moussierelemente 4 zueinander essenziell.

Daher wurde das jeweilige Dekorelement 4 zeitlich vor dem Lasern der Moussierelemente 4 gedruckt. Das Dekorelement dient dann als Passer für das Bearbeiten der Innenfläche 11 mit dem Laser, um die Moussierelemente auszubilden.

Bei allen Ausführungsformen der Figuren 1 bis 10 sind alle Moussierelemente 4 jeweils in einem Abstand von einem tiefsten Punkt 14 des Glases aus angeordnet, der größer ist als 50 % der Höhe des Behältervolumens 15 des Glases 1. Dabei ist der Abstand in einer Richtung senkrecht zu der Standfläche 7 gemessen. Die Höhe des Behältervolumens ist der Abstand zwischen dem tiefsten Punkt 14 und dem Trinkrand 16 des Glases 1 gemessen in einer Richtung senkrecht zu der Standfläche 7 des Glases 1.

Zudem sind alle Moussierelemente 4 an einer Position des Glases angeordnet, von der aus sich das Glas in Richtung des Trinkrandes 16 nach oben verjüngt. Auf diese Weise perlen an den Moussierelementen 4 entstehende Gasblasen 13 an der Innenfläche 11 der Seitenwand 8 entlang in Richtung des Trinkrandes 16 und damit der Behälteröffnung.

Figur 1 zeigt die Anordnung aus einem Logo als Dekorelement 5 und vier Moussierpunkten 4, die von dem Buchstaben "O" verdeckt am oberen Ende des Logos vorgesehen sind. Während der Benutzung des Glases 1 mit dem Schaumwein 2 bildet Kohlenstoffdioxid an den Moussierpunkten 4 Glasblasen, die dann entlang der Innenfläche 11 der Seitenwand 8 nach oben in Richtung des Flüssigkeitsspiegels 3 aufperlen.

Diese durch die Keime der Moussierelemente 4 aufsteigenden Gasblasen 13 sind für den Betrachter deutlich sichtbar, d.h. die Gasblasen sind stärker konzentriert als im Rest der Flüssigkeit 2.

Die übrigen Ausführungsformen der Figuren 3 und 4, 5 und 6, 7 und 8 bzw. 9 und 10 unterscheiden sich von der Ausführungsform der Figuren 1 und 2 durch die unterschiedliche grafische Gestaltung. Figur 3 zeigt eine Krone als Dekorelement 5 sowie drei Moussierelemente 4 an den drei Zacken der Krone 17. Die Ausführungsform aus den Figuren 5 und 9 zeigt als Dekorelement 5 ein Haus 18, wobei am Schornstein des Hauses 18 ein einziges Moussierelement 4 auf der Innenfläche 11 der Seitenwand 8 angeordnet ist. Daher sieht es bei dem befüllten Glas 1 so aus, als rauche der Schornstein. Dabei wird der Rauch von den Gasblasen 13 verkörpert. Demgegenüber zeigen die Figuren 7 und 8 eine Dekoration, bei der es so aussieht, als leuchtete das Dach des Hauses 18. Die Figuren 9 und 10 wiederum zeigen eine Ausführungsform, bei welcher die Moussierelemente 4 und das Dekorelement 5, in der gezeigten Ausführungsform ein Flugzeug 19, einander nicht überdecken.

Wichtig für den zu erzielenden Eindruck bei der Betrachtung der Gläser 1 ist, dass die Moussierelemente 4 und die jeweiligen Dekorelemente 5 in Umfangsrichtung der Gäser betrachtet jeweils in der gleichen Hälfte des Glases angeordnet sind. Mit anderen Worten ausgedrückt sind das jeweilige Dekorelement 5 und alle Moussierelemente 4 des jeweiligen Glases in Umfangsrichtung um weniger als 180 Grad voneinander beabstandet. In den Ausführungsformen der Figuren 1 und 2, 3 und 4, 5 und 6 sowie 7 und 8 beträgt der Abstand Umfangsrichtung sogar weniger als 90 Grad.

Für Zwecke der ursprünglichen Offenbarung wird darauf hingewiesen, dass sämtliche Merkmale, wie sie sich aus der vorliegenden Beschreibung, den Zeichnungen und den Ansprüchen für einen Fachmann erschließen, auch wenn sie konkret nur im Zusammenhang mit bestimmten weiteren Merkmalen beschrieben wurden, sowohl einzeln als auch in beliebigen Zusammenstellungen mit anderen der hier offenbarten Merkmale oder Merkmalsgruppen kombinierbar sind, soweit dies nicht ausdrücklich ausgeschlossen wurde oder technische Gegebenheiten derartige Kombinationen unmöglich oder sinnlos machen. Auf die umfassende, explizite Darstellung sämtlicher denkbarer Merkmalskombinationen wird hier nur der Kürze und der Lesbarkeit der Beschreibung wegen verzichtet.

Während die Erfindung im Detail in den Zeichnungen und der vorangehenden Beschreibung dargestellt und beschrieben wurde, erfolgt diese Darstellung und Beschreibung lediglich beispielhaft und ist nicht als Beschränkung des Schutzbereichs gedacht, so wie er durch die Ansprüche definiert wird. Die Erfindung ist nicht auf die offenbarten Ausführungsformen beschränkt.

Abwandlungen der offenbarten Ausführungsformen sind für den Fachmann aus den Zeichnungen, der Beschreibung und den beigefügten Ansprüchen offensichtlich. In den Ansprüchen schließt das Wort "aufweisen" nicht andere Elemente oder Schritte aus, und der unbestimmte Artikel "eine" oder "ein" schließt eine Mehrzahl nicht aus. Die bloße Tatsache, dass bestimmte Merkmale in unterschiedlichen Ansprüchen beansprucht sind, schließt ihre Kombination nicht aus. Bezugszeichen in den Ansprüchen sind nicht als Beschränkung des Schutzbereichs gedacht.

### Bezugszeichenliste

- 1: Kelchglas
- 2: Schaumwein
- 3: Flüssigkeitsspiegel
- 4: Moussierelemente
- 5: Dekorelement
- 6: Glasfuß
- 7: Standfläche
- 8: Seitenwand
- 9: Boden
- 10: Außenfläche
- 11: Innenfläche
- 12: Dekoration
- 13: Gasblasen
- 14: tiefster Punkt des Glases
- 15: Behältervolumen
- 16: Trinkrand
- 17: Krone
- 18: Haus
- 19: Flugzeug

## Patentansprüche

1. Behälter (1) für eine Kohlenstoffdioxid enthaltende Flüssigkeit (2), wobei der Behälter (1)
eine Standfläche (7),
eine Seitenwand (8) mit einer Außenfläche (10) und einer Innenfläche (11), einen Boden (9),
ein Behältervolumen (15) zum Aufnehmen der Flüssigkeit,
wobei die Innenfläche (11) der Seitenwand (8) und der Boden (9) das Behältervolumen (15) begrenzen und
wobei die Seitenwand (8) zumindest abschnittsweise transparent ist, so dass ein Betrachter durch die Seitenwand (8) in das Behältervolumen (15) hineinblicken kann, und
ein auf der Außenfläche (10) der Seitenwand (8) angeordnetes ein Dekorelement (5) aufweist,
**dadurch gekennzeichnet, dass**
an der Innenfläche (11) der Seitenwand (8) ein Moussierelement (4) vorgesehen ist.

2. Behälter (1) nach einem der vorhergehenden Ansprüche, wobei das Dekorelement (5) und das Moussierelement (4) derart ausgestaltet und angeordnet sind, dass dann, wenn die Flüssigkeit (2) in das Behältervolumen (15) eingefüllt ist, das Dekorelement (5) und eine von dem Moussierelement aufperlende Blase (13) des Kohlenstoffdioxids von dem Betrachter als eine teilweise bewegte graphische Gestaltung wahrnehmbar sind.

3. Behälter (1) nach einem der vorhergehenden Ansprüche, wobei das Dekorelement (5) und das Moussierelement (4) auf einander gegenüberliegenden Innenflächen und Außenflächen desselben Abschnitts der Seitenwand angeordnet sind.

4. Behälter (1) nach dem vorhergehenden Anspruch, wobei das Dekorelement (5) und das Moussierelement (4) derart angeordnet sind, dass dann, wenn die Flüssigkeit in das Behältervolumen eingefüllt ist, das Dekorelement (5) und eine von dem Moussierelement (4) aufperlende Blase (13) des Kohlenstoffdioxids von dem Betrachter gleichzeitig beobachtbar sind.

5. Behälter (1) nach einem der vorhergehenden Ansprüche, wobei das Dekorelement (5) und das Moussierelement (4) derart angeordnet sind, dass das Dekorelement das Moussierelement (4) verdeckt.

6. Behälter (1) nach einem der vorhergehenden Ansprüche, wobei der Behälter (1) derart ausgestaltet ist, dass sich ausgehend von dem Moussierelement (4) die Innenfläche (11) der Seitenwand (8) in Richtung einer Behälteröffnung (21) des Behälters (1) radial nach innen erstreckt.

7. Behälter (1) nach einem der vorhergehenden Ansprüche, wobei der Abstand (A) des Moussierelements (4) von einem tiefsten Punkt (14) des Behältervolumens (15) gemessen in einer Richtung senkrecht zu der Standfläche (7) des Behälters (1) mindestens 10 Millimeter, vorzugsweise mindestens 20 Millimeter und besonders bevorzugt mindestens 30 Millimeter beträgt.

8. Behälter (1) nach einem der vorhergehenden Ansprüche, wobei auf der Innenfläche (11) der Seitenwand (8) eine Mehrzahl von Moussierelementen (4) vorgesehen ist.

9. Behälter (1) nach einem der vorhergehenden Ansprüche, wobei das Moussierelement (4) als ein Vorsprung oder als eine Vertiefung der Innenfläche (11) ausgebildet ist.

10. Behälter (1) nach einem der vorhergehenden Ansprüche, wobei das Dekorelement (5) mindestens eine Schicht aus einer Druckfarbe, vorzugsweise einer Siebdruckfarbe, oder aus einem gedruckten Transferbild umfasst.

11. Behälter (1) nach einem der vorhergehenden Ansprüche, wobei der Behälter (1) ein Trinkgefäß ist.

12. Verfahren zum Herstellen eines Behälters (1) für eine Kohlenstoffdioxid enthaltende Flüssigkeit mit den Schritten
Bereitstellen des Behälters (1),
wobei der Behälter (1) eine Standfläche (7), eine Seitenwand (8) mit einer Außenfläche (10) und einer Innenfläche (11), einen Boden und ein Behältervolumen (15) zum Aufnehmen der Flüssigkeit aufweist,
wobei die Innenfläche (11) der Seitenwand (8) und der Boden (9) das Behältervolumen (15) begrenzen, und
wobei die Seitenwand (8) zumindest abschnittsweise transparent ist, so dass ein Betrachter durch die Seitenwand (8) in das Behältervolumen (15) hineinblicken kann, und
Ausbilden eines Dekorelements (5) auf der Außenfläche (10) der Seitenwand (8),
**dadurch gekennzeichnet, dass** das Verfahren weiterhin den Schritt aufweist
Ausbilden eines Moussierelements (4) an der Innenfläche (11) der Seitenwand (8).

13. Verfahren nach dem vorhergehenden Anspruch, wobei das Ausbilden des Dekorelements (5) zeitlich vor dem Ausbilden des Moussierelements (4) erfolgt, so dass bei dem Ausbilden des Moussierelements (4) das Dekorelement als Passer dient.

14. Verfahren nach Anspruch 12 oder 13, wobei das Ausbilden des Dekorelements (5) ein Bedrucken der Außenfläche (10) der Seitenwand (8), vorzugsweise mit einem Siebdruckverfahren, oder ein Übertragen des Dekorelements (5) in Form eines gedruckten Transferbilds auf die Außenfläche (10) der Seitenwand (8) umfasst.

15. Verfahren nach einem der Ansprüche 12 bis 14, wobei das Ausbilden des Moussierelements (4) ein Bearbeiten der Innenfläche (11) der Seitenwand (8) mit einem trennenden Fertigungsverfahren oder ein Aufbringen einer Beschichtung auf die Innenfläche (11) der Seitenwand (8) umfasst.
